# EUROPÄISCHE PATENTSCHRIFT

(11) **EP 0 525 030 B1**
(45) Veröffentlichungstag und Bekanntmachung des Hinweises auf die Patenterteilung: **12.04.1995**
(21) Anmeldenummer: 91907844.4
(22) Anmeldetag: 18.04.1991
(51) Int. Cl.: C10B 25/06

(54) **REAKTORKAMMERTÜR FÜR GROSSRAUMVERKOKUNGSREAKTOR**
REACTOR CHAMBER DOOR FOR LARGE-SCALE COKING REACTORS
PORTE DE CHAMBRE DE REACTION DE REACTEURS DE COKEFACTION A GRANDE ECHELLE

(30) Priorität: 20.04.1990 DE 4012572; 06.02.1991 DE 4103504
(43) Veröffentlichungstag der Anmeldung: 03.02.1993
(73) Patentinhaber: Bergwerksverband GmbH, D-45307 Essen (DE)
(72) Erfinder: NASHAN, Gerd, D-4200 Oberhausen 11 (DE); WESSIEPE, Klaus, D-4300 Essen 15 (DE); BERTLING, Heribert, D-4320 Hattingen 16 (DE); ABENDROTH, Werner, D-4358 Haltern (DE); DOHLE, Helmut, D-4630 Bochum 5 (DE); FRIEDRICHS, Manfred, D-4300 Essen 1 (DE); KLINKENBERG, Gerd, D-4330 Mülheim (DE); BLASE, Manfred, D-4300 Essen 16 (DE); DÜRSELEN, Heinz, D-4300 Essen 14 (DE); MEYER, Günter, D-4300 Essen 1 (DE); ROHDE, Wolfgang, D-4300 Essen 14 (DE)
(86) Internationale Anmeldenummer: EP9100739
(87) Internationale Veröffentlichungsnummer: WO9116404

(56) Entgegenhaltungen:
- FR-A- 1 102 059
- FR-A- 1 102 914
- GB-A- 591 200
- US-A- 2 200 403

## Beschreibung

Die Erfindung betrifft eine Reaktorkammertür für Großraumverkokungsreaktoren mit einem doppelten Dichtsystem.

Aus der DE 25 32 097 C3 ist ein Ofenkammerverschluß für einen Horizontalkammerverkokungsofen bekannt, der ein doppeltes Dichtsystem besitzt. Dabei bilden die beiden am starren Türkörper befestigten Dichtungen zusammen mit den metallischen Türkörperwänden, den Türrahmen und den Wandschutzplatten sowie weiteren sich gasdicht an die Wandschutzplatten anschließenden metallischen Wandungsrahmen die sogenannte Vorkammer. Es handelt sich bei diesem Verschluß um eine sehr komplizierte Koksofentür mit starrem Türkörper aus Guß und damit fest verbundenen schweren Steinstopfen. Ein Ausgleich von temperaturbedingten Verformungen des Kammerrahmens ist bei der bekannten Türkonstruktion und den zugehörigen Dichtungssystemen nur in begrenztem Maße möglich.

Aus der GB-A-591200 ist eine Koksofentür mit einem doppelten Dichtsystem bekannt, wobei die Tür aus einer Außen- und Innentür besteht, die lösbar miteinander verbunden sind. Für eine zuverlässige Abdichtung bedarf es einer umständlichen Betätigung von Stellschrauben.

Aus der US-A-2200403 ist ein Ofenkammerverschluß für einen Horizontalkammerverkokungs offen bekannt, der ein doppelte Dichtsystem besitzt. Die Innentür weist eine starre Platte auf, die den feuerfesten Türstopfen trägt. An dieser Platte sind Dichtstäbe befestigt, die am Kammerrahmen zur Anlage kommen. Die Innentür ist also weder membranartig flexibel noch weist sie ein federudes Dichtungssystem auf.

Aufgabe der Erfindung ist es, eine auch für Großraumverkokungsreaktoren mit extrem großem Kammervolumen vorgesehene Reaktorkammertür vorzuschlagen, bei der die aufgeführten Probleme nicht auftreten.

Zur Lösung dieser Aufgabe wird vorgeschlagen, daß die Reaktorkammertür aus einer Außen- und Innentür besteht, die lösbar verbunden und gegebenenfalls getrennt handhabbar sind und jeweils ein eigenes umlaufendes, federnd gegen den Kammerrahmen preßbares Türdichtsystem besitzen.

Bei dieser Reaktorkammertür sind Außen- und Innentür lose miteinander verbunden, so daß auf einfache Weise eine der beiden Türen zum Zwecke der Wartung und Reparatur ausgetauscht werden kann. Außerdem besitzen Außen- und Innentür jeweils ein eigenes Türdichtsystem mit eigener federnder Anpressung gegen den Kammerrahmen. Außen- und Innentür sind über ineinandergreifende Tragklauen und Tragbalken miteinander verbindbar in der Weise, daß an der Innenseite der Außentür angeordnete Tragklauen unter an der Außenseite der Innentür angeordnete Tragbalken greifen. Diese Konstruktion ist vergleichbar mit den Türabhebevorrichtungen bei konventionellen Koksofentüren. Sie hat den Vorteil, daß Außen- und Innentür gemeinsam in die Türöffnungen der Reaktorkammer einsetzbar bzw. herausnehmbar sind.

Im Gegensatz zu einer in der EP 0 154 232 B1 beschriebenen mehrteiligen Koksofentür, bei der das Innenteil in Nocken des Ofenrahmens gehalten wird und der Ofenrahmen den von dem Inhalt der Ofenkammern ausgeübten Druck aushalten muß, wird erfindungsgemäß nach Anspruch 3 die Innentür nicht an dem Kammerrahmen aufgehängt und die von dem Inhalt der Reaktorkammer auf den Türstopfen wirkenden Druckkräfte werden über Stopfenhalter, Türkontaktflächen zwischen Innen- und Außentür, gegebenenfalls Distanzhalter und/oder Stellschrauben, in den Tragrahmen der Außentür übertragen.

Die Innentür besteht erfindungsgemäß aus einer die gesamte Türöffnung abdeckenden Heißmembrane, die am Umfang federnd von außen gegen den Kammerrahmen anpreßbar ist. Es handelt sich dabei um eine im heißen Bereich angeordnete Dichtung Metall auf Metall. Wegen der hohen Temperaturen kommt es an dieser Stelle noch zu keinen Ansätzen von Teerkondensat, so daß diese Dichtung weitgehend wartungsfrei ist. Zum Ausgleich von Verformungen zwischen Türrahmen und Heißmembrane dienen an der Tragkonstruktion für die Stopfenhalter verstellbar befestigte Blattfedern, die die Heißmembrane von außen gegen den Kammerrahmen pressen.

Das Türdichtungssystem an der Außentür besteht aus einer die gesamte Türöffnung abdeckenden Membrane mit einer umlaufenden, federnd gegen den Kammerrahmen anpreßbaren Dichtung, vorzugsweise einer als Vollprofil oder als Schlauch ausgebildeten Weichdichtung. Es hat sich gezeigt, daß bei dem erfindungsgemäßen Doppeldichtungssystem diese äußeren Weichdichtungen nicht mit Teeransätzen verschmutzt werden und auch in ausreichendem Maße elastisch bleiben.

Zur Verhinderung von Wärmeverlusten kann auf der Innenseite der Membrane der Außentür eine Isolierung angeordnet sein. In dieser Isolierung sind zweckmäßigerweise zur Übertragung der Kräfte von dem Inhalt der Reaktorkammer auf die an dem Tragrahmen befestigten Stellschrauben Distanzhalter angeordnet. Die Dichtungen an der Außentür können erfindungsgemäß, ähnlich wie die an der Innentür, mit Hilfe von am Tragrahmen der Außentür, vorzugsweise in Längsrichtung der Reaktorkammer, einzeln oder gruppenweise verstellbar befestigten Blattfedern gegen den Kammerrahmen gepreßt werden.

Zum Ausgleich von Verformungen zwischen Kammerrahmen und der Reaktorkammertür ist weiterhin vorgesehen, daß an der Außentür der Abstand zwischen der Tragkonstruktion und der Membrane mit Hilfe von Stellschrauben veränderbar ist.

Der Zwischenraum zwischen der äußeren Membrane bzw. der an der Membrane befestigten Isolierung und der inneren Heißmembrane sowie den Kammerrahmen kann erfindungsgemäß mit einem Sperrgas, insbesondere Inertgas, beaufschlagt werden und damit zur Vermeidung von Rohgasaustritten unter Überdruck gehalten werden.

Es hat sich außerdem als günstig erwiesen, den Kammerrahmen aus zwei einzelnen Rahmen, gegebenenfalls mit einer zwischen-gelegten Isolierschicht, zusammenzufügen. Dabei kann das Dichtsystem der Innentür an dem inneren Kammerrahmen und das Dichtsystem der Außentür an dem äußeren Kammerrahmen zur Anlage kommen.

Zur weiteren Verbesserung des Dichtsystems ist es vorteilhaft, im U-förmigen Kammerrahmen des Türstopfens eine umlaufende auswechselbare Dichtschnur anzuordnen, die sich gegen die Reaktorkammerwände abstützt.

Es ist weiterhin zweckmäßig, den Türstopfen mit einem trapezförmigen Rahmen zu versehen, dessen Seitenflächen Konen bilden, die konisch ausgebildeten Kammerwänden im Eingangsbereich der Reaktorkammer zuordenbar sind.

Schließlich kann es sich empfehlen, die Führung der Reaktorkammertür alternativ über Führungselemente vorzunehmen, die fest mit den Tragrahmen verbunden sind und am freien Ende eine Bohrung aufweisen, in die mehrere Führungsdorne als Zwangsführung einschiebbar sind, die ihrerseits an den Wandschutzplatten befestigt sind.

Die Erfindung wird anhand der Zeichnung näher erläutert, deren vier Figuren den Querschnitt einer Reaktorkammertür in der üblichen Darstellung zeigen. Die Reaktorkammertür besteht aus einem über die gesamte Türhöhe sich erstreckenden Tragrahmen 1 mit zwei oder mehr als Spindel oder Feder ausgebildeten Verriegelungen 3, die nach Einsetzen der Tür in die Türöffnung der Reaktorkammer 29 in die Riegelhaken 30 eingreifen. Der Tragrahmen 1 besteht aus zwei senkrechten U-Profilen. An diesen U-Profilen sind außen Türführungen 32 befestigt, die beim Einsetzen der Tür an der Innenseite der Riegelhaken 30 entlanggleiten. Die sogenannte Außentür besteht außerdem aus der äußeren Membrane 8, deren Abstand von dem Tragrahmen 1 mit den Stellschrauben 2 auch während des laufenden Betriebes veränderbar ist. An der Membrane sind im äußeren Umfang in einer U-förmigen Halterung auswechselbare Weichdichtungen 9, 10 angeordnet, die mit Hilfe der Blattfedern 4, 4a gegen die Dichtfläche am äußeren Kammerrahmen 24 gepreßt werden.

Nach Figur 1 sind die umlaufenden winkelformigen seitlichen Blattfedern 4 mit Hilfe der Schrauben 6 am Tragrahmen 1 befestigt. Zum Ausgleich von Unebenheiten wird der Abstand zwischen dem Ende der Blattfedern 4 und der äußeren Membran 8 mit Hilfe der Schrauben 5 verändert.

Nach Figur 2 sind die Blattfedern 4a Z-förmig ausgebildet und unter Zuhilfenahme von an sich bekannten Klemmplatten 36 und Verstellschrauben 37 in Kammerlängsrichtung verstellbar an dem Tragrahmen 1 befestigt.

In Figur 1 ist die umlaufende Weichdichtung als Vollprofil 9 und in Figur 2 als Schlauch 10 dargestellt. Zur Außentür gehört weiterhin die an der Innenseite der äußeren Membrane 8 angeordnete Isolierung 11 mit darin angeordneten Distanzstücken und den der Innentür zugeordneten Türkontaktflächen 12. Mit dem Tragrahmen 1 sind weiterhin die Tragklauen 13 verbunden, die zum Transport der Innentür unter deren Tragbalken 14 greifen. Die Innentür besteht aus den beiden senkrechten U-Eisen 15 mit den waagerechten Tragbalken 14, den an den U-Eisen 15 befestigten umlaufenden Blattfedern 16, deren freie Enden die Ränder der Heißmembranen 17 gegen den inneren Kammerrahmen 25 drücken. Mit den U-Eisen 15 und der Heißmembrane 17 sind die als Haken ausgebildeten Stopfenhalter 18 fest verschraubt, die in Aufhängetaschen 22 des Türstopfens 19 eingreifen. Der Türstopfen besteht aus einem äußeren U-förmigen Rahmen 20 aus feuerfestem Material oder hitzebeständigem Stahl und der inneren Isolierung 21. Zur Abdichtung des Türstopfens 19 gegenüber den senkrechten Kammerwänden und gegebenenfalls gegenüber dem Kammerboden sowie der Kammerdecke ist in dem Rahmen 20 außen eine umlaufende auswechselbare Dichtschnur 31 vorgesehen.

In den Zwischenraum 23 zwischen der Innenmembrane 17 und der äußeren Membrane 8 bzw. der Isolierung 21 kann, um Rohgasaustritte zu vermeiden, ein Sperrgas, insbesondere Inertgas, eingespeist werden, das gegebenenfalls unter Überdruck gehalten wird. Die beiden Kammerrahmen 24 und 25 bilden mit der Wandschutzplatte 26 eine Einheit und gemeinsam mit den Ankerständern 27 die Verankerung für die Reaktorheizwand 28.

Die beiden Kammerrahmen sind als dünne rechteckförmige oder winkelförmige Profile ausgebildet und werden gegebenenfalls unter Zwischenfügung von Isolierungen von außen vor der Wandschutzplatte 26 gehalten. Sie sind gegebenenfalls einzeln auswechselbar. Am äußeren Kammerrahmen 24 kommen die Weichdichtungen 9, 10 und am inneren Kammerrahmen 25 der äußere Rand der Heißmembran 10 zur Auflage.

Aufgrund der Konstruktion wird die Temperatur an der inneren Abdichtung zwischen dem Kammerrahmen 25 und der Membran 17 so hoch sein, daß eine Teerkondensatbildung und damit die Reinigung an der Dichtstelle vermieden wird. Der von der Ofencharge in der Reaktorkammer 29, insbesondere bei Heißkohlebeschickung, auf den Türstopfen 19 ausgeübte Druck wird über die Stopfenteile 20, 21, die Aufhängetaschen 22, die Stopfenhalter 18, die U-Eisen 15, die Türkontaktflächen 12, die Distanzhalter 7 und die Stellschrauben 2 direkt in den Tragrahmen 1 und über die Verriegelungen 3 in die Riegelhaken 30 übertragen.

Nach Figur 3 wird die Führung der Reaktorkammertür nicht über Türführungen 32, sondern über Führungselemente 34 vorgenommen, die jeweils eine zylindrische oder gegebenenfalls auch eine konische Bohrung 35 aufweisen und in die sich beim Einfahren der Reaktorkammertür Führungsdorne 33 einschieben, die an den Wandschutzplatten 26 befestigt sind.

Gemäß Figur 4 hat die Reaktorkammer 29 im Eingangsbereich eine konisch ausgebildete Kammerwand 38. Dementsprechend ist der Türstopfen 19 bei diesem Beispiel mit einem trapezförmigen Rahmen 40 versehen, dessen Seitenwände 39 Konen bilden. Bei dieser Ausgestaltung werden Einsetzen und Abziehen der Reaktorkammertür erleichtert.

## Patentansprüche

1. Reaktorkammertür für Großraumverkokungsreaktor mit einem doppelten Dichtsystem, wobei die Reaktorkammertür aus einer Außen- und Innentür besteht, die lösbar verbunden sind, **dadurch gekennzeichnet,** daß sie mindestens getrennt handhabbar sind und jeweils ein eigenes umlaufendes, federnd gegen den Kammerrahmen (24, 25) preßbares Türdichtsystem besitzen, wobei die Dichtsysteme gemeinsam oder getrennt einstellbar sind, und daß die Innentür eine die gesamte Türöffnung abdeckende Heißmembrane (17) besitzt, die am Umfang federnd gegen den Kammerrahmen (25) anpreßbar ist, und daß das äußere Türdichtsystem aus einer die gesamte Türöffnung abdeckende Membrane (8) mit einer umlaufenden federnd gegen den Kammerrahmen (24) anpreßbaren Dichtung, vorzugsweise als Vollprofil oder als Schlauch ansgebildete Weichdichtung, besteht.

2. Reaktorkammertür für Großraumverkokungsreaktor nach Anspruch 1, **dadurch gekennzeichnet,** daß Innentür und Außentür über beim Anheben der Außentür ineinander greifende Tragklauen (13) und Tragbalken (14) miteinander verbunden sind.

3. Reaktorkammertür nach Anspruch 1 oder 2, **dadurch gekennzeichnet,** daß die von dem Inhalt der Reaktorkammer (29) auf den Türstopfen (19) wirkenden Druckkräfte über Stopfenhalter (18), Türkontaktflächen (12), Distanzhalter (7) und/oder Stellschrauben (2) in den Tragrahmen (1) der Außentür übertragen werden.

4. Reaktorkammertür nach einem der Ansprüche 1 bis 3, **dadurch gekennzeichnet,** daß die Heißmembrane (17) mit Hilfe von an der Tragkonstruktion (15) für die Stopfenhalter (18) verstellbar befestigten Blattfedern (16) von außen gegen den Kammerrahmen (25) gepreßt wird.

5. Reaktorkammertür nach Anspruch 1, **dadurch gekennzeichnet,** daß auf der Innenseite der Membrane (8) eine Isolierung (11) angeordnet ist.

6. Reaktorkammertür nach Anspruch 5, **dadurch gekennzeichnet,** daß in der Isolierung (11) zur Übertragung der Kräfte von dem Inhalt der Reaktorkammer (29) auf die Stellschrauben (2) Distanzhalter (7) angeordnet sind.

7. Reaktorkammertür nach Anspruch 1, **dadurch gekennzeichnet,** daß die Dichtungen (9), (10) mit Hilfe von am Tragrahmen (1) der Außentür vorzugsweise in Längsrichtung der Reaktorkammer (29) einzeln oder gruppenweise verstellbar befestigten Blattfedern (4) gegen den Kammerrahmen (24) gepreßt werden.

8. Reaktorkammertür nach einem oder mehreren der vorhergehenden Ansprüche, **dadurch gekennzeichnet,** daß an der Außentür der Abstand zwischen der Tragkonstruktion (1) und der Membrane (8) mit Hilfe von Stellschrauben (2) veränderbar ist.

9. Reaktorkammertür nach einem oder mehreren der vorhergehenden Ansprüche, **dadurch gekennzeichnet,** daß zur Beaufschlagung des Zwischenraumes (23) zwischen der äußeren Membrane (8) bzw. der Isolierung (11) und der Heißmembrane (17) sowie des Kammerrahmens (24), (25) mit Sperrgas entsprechende Anschlußstutzen vorhanden sind.

10. Reaktorkammertür nach einem oder mehreren der vorhergehenden Ansprüche, **dadurch gekennzeichnet,** daß der Kammerrahmen aus zwei einzelnen, einem äußeren (24) und einem inneren (25) Kammerrahmen, gegebenenfalls mit einer zwischengelegten Isolierschicht, zusammengesetzt ist.

11. Reaktorkammertür nach einem oder mehreren der vorhergehenden Ansprüche, **dadurch gekennzeichnet,** daß der Türstopfen (19) mit einer umlaufenden auswechselbaren Dichtschnur (31), die in dem U-förmigen Rahmen (20) angeordnet ist, versehen ist.

12. Reaktorkammertür nach einem oder mehreren der vorhergehenden Ansprüchen, dadurch gekennzeichnet, daß der Türstopfen (19) einen trapezförmigen Rahmen (40) aufweist, dessen Seitenflächen (39) Konen bilden, die konisch ausgebildeten Kammerwänden (38) im Eingangsbereich der Reaktorkammer (29) zuordenbar sind.

13. Reaktorkammertür nach einem oder mehreren der vorhergehenden Ansprüche, **dadurch gekennzeichnet,** daß an den Wandschutzplatten (26) zwei bis vier Führungsdorne (33) angeordnet sind und die Reaktorkammertür mit Führungselementen (34), die jeweils eine Bohrung (35) aufweisen, versehen ist.

## Claims

1. A reactor-chamber door for a large-capacity coking reactor with a double sealing system, the reactor-chamber door comprising a outer and an inner door which are detachably connected, **characterized in that** they can be operated at least separately and each comprise their own continuous door-sealing system which can be pressed resiliently against the chamber frame (24, 25), wherein the sealing systems can be set jointly or separately, and the inner door has a hot diaphragm (17) covering the entire door opening and resiliently pressable on the periphery against the chamber frame (25), and the outer door-sealing system comprises a diaphragm (8) covering the entire door opening and having a continuous seal, preferably a soil seal constructed in the form of a solid profile or in the form of a tube, resiliently pressable against the chamber frame (24).

2. A reactor-chamber door for a large-capacity coking reactor according to Claim 1, **characterized in that** the inner door and the outer door are connected together by way of support claws (13) and support bars (14) engaging in one another when the outer door is lifted.

3. A reactor-chamber door according to Claim 1 or 2, **characterized in that** the pressing forces acting upon the door plug (19) by the contents of the reactor chamber (29) are transmitted to the support frame (1) of the outer door by way of plug holders (18), door-contact faces (12), spacing holders (7) and/or setting bolts (2).

4. A reactor-chamber door according to one of Claims 1 to 3, **characterized in that** the hot diaphragm (17) is pressed from the outside against the chamber frame (25) with the aid of leaf springs (16) adjustably secured on the support structure (15) for the plug holders (18).

5. A reactor-chamber door according to Claim 1, **characterized in that** insulation (11) is provided on the inside of the diaphragm (8).

6. A reactor-chamber door according to Claim 5, **characterized in that** spacing holders (7) are arranged in the insulation (11) for transmitting the forces of the contents of the reactor chamber (29) to the setting bolts (2).

7. A reactor-chamber door according to Claim 1, **characterized in that** the seals (9), (10) are pressed against the chamber frame (24) with the aid of leaf springs (4) secured so as to be adjustable individually or in groups on the support frame (1) of the outer door preferably in the longitudinal direction of the reactor chamber (29).

8. A reactor-chamber door according to one or more of the preceding Claims, **characterized in that** on the outer door the distance between the support structure (1) and the diaphragm (8) can be varied with the aid of adjusting screws (2).

9. A reactor-chamber door according to one or more of the preceding Claims, **characterized in that** suitable attachment sockets are provided for acting upon the interspace (23) between the outer diaphragm (8) or the insulation (11) and the hot diaphragm (17) as well as upon the chamber frame (24), (25) with blocking gas.

10. A reactor-chamber door according to one or more of the preceding Claims, **characterized in that** the chamber frame is formed by two individual chamber frames, an outer one (24) and an inner one (25), optionally with an interposed insulating layer.

11. A reactor-chamber door according to one or more of the preceding Claims, **characterized in that** the door plug (19) is provided with a continuous replaceable sealing cord (31) which is situated in the U-shaped frame (20).

12. A reactor-chamber door according to one or more of the preceding Claims, **characterized in that** the door plug (19) has a trapezoidal frame (40), the lateral faces (39) of which form cones which are can be associated with chamber walls (38) formed conically in the inlet area of the reactor chamber (29).

13. A reactor-chamber door according to one or more of the preceding Claims, **characterized in that** from two to four guiding mandrels (33) are arranged on the wall-protection plates (26), and the reactor-chamber door is provided with guide members (34) each having a bore (35).

## Revendications

1. Porte de chambre de réacteur pour réacteur de cokéfaction à grande échelle avec double système d'étanchéité, la porte de chambre de réacteur se composant d'une porte extérieure et d'une porte intérieure qui sont reliées de manière amovible, **caractérisée en ce qu'**elles peuvent au moins être manipulées séparément et comportent chacune leur propre système d'étanchéité périphérique de porte à écrasement, faisant ressort contre le cadre de la chambre (24), (25), les systèmes d'étanchéité étant réglables en commun ou séparément, et en ce que la porte intérieure possède une membrane chaude (17) recouvrant l'ensemble de la baie de porte, qui, à la périphérie, peut être pressée à ressort contre le cadre de la chambre (25), et en ce que le système d'étanchéité extérieur se compose d'une membrane (8) recouvrant l'ensemble de la baie de porte comportant un joint mou périphérique pouvant être pressé à ressort contre le cadre de chambre (24), ayant de préférence la forme d'un profil plein ou également d'un profil creux.

2. Porte de chambre de réacteur pour réacteur de cokéfaction à grande échelle suivant la revendication 1, **caractérisée en ce que** la porte extérieure et la porte intérieure sont reliées ensemble par des griffes de support (13) et des poutres (14) s'engrenant mutuellement lors du soulèvement de la porte extérieure.

3. Porte de chambre de réacteur suivant la revendication 1 ou 2, **caractérisée en ce que** les forces de pression du contenu de la chambre de réacteur (29) agissant sur le tampon de porte (19) sont transmises dans le cadre porteur (1) de la porte extérieure par l'intermédiaire d'un support de tampon (18), de surfaces de contact de porte (12), de pièces d'écartement (7) et/ou vis de réglage (2).

4. Porte de chambre de réacteur suivant l'une quelconque des revendications 1 à 3, **caractérisée en ce que** la membrane chaude (17) est pressée de l'extérieur contre le cadre de la chambre (25) à l'aide de ressorts à lames (16) fixés de manière réglable à la construction porteuse (15) portant le support de tampon (18).

5. Porte de chambre de réacteur suivant la revendication 1, **caractérisée en ce que** le côté interne de la membrane (8) comporte une isolation (11).

6. Porte de chambre de réacteur suivant la revendication 5, **caractérisée en ce que** des pièces d'écartement (7) sont disposées dans l'isolation (11) afin de transmettre les forces venant du contenu de la chambre du réacteur (29) aux vis de réglage (2).

7. Porte de chambre de réacteur suivant la revendication 1, **caractérisée en ce que** les joints (9), (10) sont pressés contre le cadre de la chambre (24) à l'aide de ressorts à lames (4) fixés au cadre porteur (1) de la porte extérieure de manière permettant le réglage individuellement ou par groupes, de préférence dans la direction longitudinale de la chambre de réacteur (29).

8. Porte de chambre de réacteur suivant une ou plusieurs des revendications précédentes, **caractérisée en ce que** la distance entre la construction porteuse (1) de la porte extérieure et la membrane (8) peut être modifiée à l'aide de vis de réglage (2).

9. Porte de chambre de réacteur suivant une ou plusieurs des revendications précédentes, **caractérisée en ce que** des tubulures sont prévues pour la mise sous gaz de barrage de l'espace (23) compris entre la membrane externe (8) ou l'isolation (11) et la membrane chaude (17) ainsi que le cadre de la chambre (24), (25).

10. Porte de chambre de réacteur suivant une ou plusieurs des revendications précédentes, **caractérisée en ce que** le cadre de la chambre est composé de deux cadres de chambre, un externe (24) et un interne (25), le cas échéant séparés par une couche d'isolation intermédiaire.

11. orte de chambre de réacteur suivant une ou plusieurs des revendications précédentes, **caractérisée en ce que** le tampon de porte (19) est pourvu d'un cordon d'étanchéité périphérique interchangeable (31) disposé dans le cadre en forme de U (20).

12. Porte de chambre de réacteur suivant une ou plusieurs des revendications précédentes, **caractérisée en ce que** le tampon de porte (19) possède un cadre trapézoïdal (40), dont les surfaces latérales (39) forment des cônes, qui correspondent à des parois coniques de chambre (38) dans la zone d'entrée de la chambre de réacteur (29).

13. Porte de chambre de réacteur suivant une ou plusieurs des revendications précédentes, **caractérisée en ce que** les plaques de protection de la paroi (26) comportent deux à quatre mandrins de guidage (33) et la porte de la chambre de réacteur est pourvue d'éléments de guidage (34) présentant chacun un alésage (35).
